# EUROPÄISCHE PATENTSCHRIFT

(11) **EP 3 611 106 B1**
(45) Veröffentlichungstag und Bekanntmachung des Hinweises auf die Patenterteilung: **25.08.2021**
(21) Anmeldenummer: 19187761.2
(22) Anmeldetag: 23.07.2019
(51) Int. Cl.: B65D 5/68, B65D 5/32, B65D 5/50, B65D 85/68

(54) **TRANSPORTVORRICHTUNG FÜR EIN ZWEIRAD AUS EINEM FORMSTABILEN PAPPE- UND/ODER KARTONWERKSTOFF**
TRANSPORT DEVICE FOR A BICYCLE CONSISTING OF A DIMENSIONALLY STABLE CARTON AND / OR CARDBOARD MATERIAL
DISPOSITIF DE TRANSPORT POUR UN DEUX-ROUES EN MATÉRIAU INDÉFORMABLE DE TYPE CARTON-PÂTE ET/OU CARTON

(30) Priorität: 16.08.2018 DE 202018104698 U
(43) Veröffentlichungstag der Anmeldung: 19.02.2020
(73) Patentinhaber: Horna GmbH Verpackungen, 97506 Grafenrheinfeld (DE)
(72) Erfinder: HORNA, Thomas, 97506 Grafenrheinfeld (DE); WEIDNER, Markus, 96486 Lautertal (DE)
(74) Vertreter: advotec.

(56) Entgegenhaltungen:
- WO-A1-2018/052319
- DE-U1-202008 011 657
- DE-U1-202009 005 489
- DE-U1-202018 102 422

## Beschreibung

Die Erfindung bezieht sich auf eine Transportvorrichtung für ein Zweirad oder ein teilweise zerlegtes Zweirad.

Fabrikneue Zweiräder werden üblicherweise in Transportverpackungen aus Pappe- oder Kartonwerkstoff transportiert. Dies ist erforderlich, um Beschädigungen der Zweiräder während des Transports zu verhindern. Diese Art der Verpackung von Fahrrädern erhält zusätzliche Bedeutung dadurch, dass viele Fahrräder vom Hersteller direkt zum Endkunden versandt werden.

Eine gattungsgemäße Transportvorrichtung für Zweiräder ist beispielsweise aus der DE 200 17 806 U1, der WO 2018/052319 A und der DE 20 2009 005 489 U1 bekannt, während ein gattungsgemäßes Fixierelement für Fahrradrahmen aus der DE 20 2008 011 657 U1 bekannt ist. Bei den bekannten Transportvorrichtungen handelt es sich üblicherweise um Verpackungskartons, deren Größe an die Größe des zu versendenden Zweirads angepasst ist. Die Verpackung wird dabei üblicherweise an einer Schmalseite geöffnet und das Zweirad durch die geöffnete Schmalseite in den Karton eingebracht. Diese Art der Verpackung ist sowohl im Hinblick auf das Einpacken des Zweirads als auch im Hinblick auf das Auspacken des Zweirads von Nachteil. Denn aufgrund des Eigengewichts des Zweirads muss dieses während des Ein- bzw. Auspackens vom Verpackungspersonal bzw. vom Empfänger in der Balance gehalten werden. Deshalb braucht es beim Ein- bzw. beim Auspacken in den meisten Fällen zumindest zwei Personen, um das Handling während des Ein- bzw. Auspackens zu realisieren. Dieses Problem wird in neuerer Zeit dadurch noch verschärft, dass insbesondere E-Bikes ein sehr hohes Gewichts aufweisen, wodurch das Handling der Zweiräder beim Ein- bzw. Auspacken weiter erschwert wird. Aus der DE 20 2018 102 422 U1 ist eine Transportverpackung für Fahrräder mit einem Bodenelement bekannt, wobei das Fahrrad zum Verpacken nur in das Bodenelement gehoben werden muss. Jedoch ist es auch bei dieser Vorrichtung nachteilig, dass das Fahrrad angehoben werden muss und beim Ein- und Auspacken in Balance gehalten werden muss, weshalb auch diese gattungsgemäße Lösung beim Ein- bzw. beim Auspacken in den meisten Fällen zumindest zwei Personen erfordert.

Ausgehend von diesem Stand der Technik ist es deshalb Aufgabe der vorliegenden Erfindung, eine neue Transportvorrichtung für ein Zweirad oder ein teilweise zerlegtes Zweirad vorzuschlagen, mit der das Handling beim Ein- bzw. Auspacken des Zweirads vereinfacht werden kann.

Diese Aufgabe wird durch eine Transportvorrichtung nach der Lehre des Anspruchs 1 gelöst.

Vorteilhafte Ausführungsformen der Erfindung sind Gegenstand der Unteransprüche.

Die erfindungsgemäße Transportvorrichtung beruht auf dem Grundgedanken, dass die Transportvorrichtung ein Ständerelement umfasst, in dem das Zweirad außerhalb der Transportvorrichtung in einer aufrechten Standposition gehalten werden kann. Im Hinblick auf die Verbesserung der Fixierung des Zweirads in der aufrechten Standposition bei Anordnung des Zweirads in der Transportvorrichtung ist erfindungsgemäß ein Halteelement an der Transportvorrichtung vorgesehen, das an der zum hinteren Laufrad weisenden Seite des vorderen Laufrads und/oder an der Gabel zum Eingriff kommt und an zumindest drei Seiten des vorderen Laufrads und/oder der Gabel zur Anlage gebracht werden kann, wodurch das vordere Laufrad und/oder die Gabel des Zweirads in einer Mittelposition fixiert werden. Wird das Halteelement an einer Gabel befestigt, kann das zu transportierende Fahrrad mit demontiertem vorderem Laufrad verpackt werden, was eine Verkürzung der Transportvorrichtung ermöglicht. Das Ständerelement und das Halteelement können dann zusammen mit dem Zweirad in aufrechter Standposition in die Umhüllung der Transportvorrichtung eingebracht werden. Im Ergebnis wird das Handling beim Ein- bzw. Auspacken des Zweirads aus der Transportvorrichtung erheblich vereinfacht. Denn durch das Ständerelement kann das Zweirad zunächst in aufrechter Standposition außerhalb der Transportvorrichtung sicher positioniert werden. Diese Positionierung in aufrechter Standposition kann durch eine Person problemlos realisiert werden. Anschließend kann dann die Umhüllung der Transportvorrichtung problemlos an dem in aufrechter Standposition gehaltenen Zweirad angebracht werden, beispielsweise dadurch, dass die Umhüllung von oben auf das Zweirad aufgesteckt wird. Aufgrund des relativ geringen Gewichts der Umhüllung ist diese Art von Handling problemlos. Beim Auspacken des Zweirads kann dann in umgekehrter Reihenfolge zunächst die Umhüllung abgenommen, beispielsweise nach oben abgezogen werden, wobei das Zweirad auch dann noch sicher in dem Ständerelement gehalten ist.

An welcher Stelle das Ständerelement in die Umhüllung der Transportvorrichtung eingebracht wird, ist grundsätzlich beliebig. Beispielsweise ist es auch denkbar, dass das Ständerelement zusammen mit dem in aufrechter Standposition gehaltenen Zweirad seitlich in die seitlich geöffnete Umhüllung eingeschoben wird. Ein besonders einfaches Handling ergibt sich, wenn das den Boden der Transportvorrichtung bildende Querwandteil der Umhüllung von der Außenseite des Ständerelements gebildet wird. Die Umhüllung selbst weist dann auf der zum Boden weisenden Seite eine Ausnehmung auf. Beim Verpacken des Zweirads kann dann die Umhüllung von oben auf das Zweirad aufgesteckt werden, wobei das Zweirad durch die zum Boden weisende Seite der Ausnehmung der Umhüllung in die Umhüllung eingebracht wird. Anschließend kann dann das Ständerelement, das den Boden der Umhüllung bildet, an der Umhüllung befestigt werden, um auf diese Weise die Umhüllung zu verschließen und eine transportfertige Transportvorrichtung zu erhalten.

In welcher Weise das Ständerelement, das den Boden der Transportvorrichtung bildet, an der Umhüllung befestigt wird, ist grundsätzlich beliebig. Um eine sichere Befestigung zu realisieren und zugleich eine Mehrfachverwendung der Transportvorrichtung zu ermöglichen, ist es besonders vorteilhaft, wenn an dem Ständerelement, das den Boden der Transportvorrichtung bildet, Stecklaschen vorgesehen sind. Zur Fixierung des Ständerelements an der Umhüllung können diese Stecklaschen dann in Ausnehmungen der Umhüllung eingesteckt und fixiert werden.

In welcher Weise das Ständerelement konstruktiv ausgebildet ist, insbesondere in welcher Art die aufrechte Standposition des Zweirads am Ständerelement realisiert wird, ist grundsätzlich beliebig. Gemäß einer bevorzugten Ausführungsvariante ist es vorgesehen, dass auf der zum Zweirad weisenden Innenseite des Ständerelements eine Schiene gebildet ist. In dieser Schiene wird das vordere Laufrad und/oder das hintere Laufrad des Zweirads seitlich geführt und dadurch das Zweirad in aufrechter Standposition gehalten. Durch die Schiene wird es insbesondere ermöglicht, dass das Zweirad in der gewünschten Relativposition zur Umhüllung gehalten wird. Insbesondere kann eine mittige Positionierung des Zweirads relativ zur Umhüllung realisiert werden.

Um die einfache Einbringung des Zweirads in die am Ständerelement vorgesehene Schiene zu ermöglichen, ist es besonders vorteilhaft, wenn die Schiene an zumindest einem Ende offen ist. Auf diese Weise wird es ermöglicht, dass die Laufräder des Zweirads durch das offene Ende in die Schiene gerollt werden können, so dass ein Anheben des Zweirads bei der Positionierung des Zweirads am Ständerelement entfällt. Soweit die Schiene ein oder zwei offene Enden aufweist, durch die die Laufräder des Zweirads in die Schiene gerollt werden können, ist es besonders vorteilhaft, wenn das offene Ende der Schiene mit einem Schließelement verschlossen werden kann. Auf diese Weise wird durch Anbringung des Schließelements eine zusätzliche Fixierung der Laufräder in der Schiene realisiert.

Um die erfindungsgemäße Transportvorrichtung kostengünstig herzustellen, ist es weiterhin vorteilhaft, wenn das Ständerelement mit der Schiene und/oder mit den Schließelementen durch Ausschneiden, Falten und Fixieren eines zusammenhängenden Zuschnittelements aus Pappe-und/oder Kartonwerkstoff hergestellt ist.

Soll die Schiene an dem erfindungsgemäßen Ständerelement der Transportvorrichtung durch Ausschneiden, Falten und Fixieren eines zusammenhängenden Zuschnittelements hergestellt werden, ist es weiterhin vorteilhaft, wenn die Schiene am Zuschnittelement von zwei parallel zur Längsachse der Transportvorrichtung verlaufenden Profilabschnitten und einem die beiden Profilabschnitte verbindenden Verbindungsabschnitt gebildet ist.

Gemäß einer bevorzugten Ausführungsvariante ist es vorgesehen, dass die beiden Profilabschnitte einen rechteckigen Hohlquerschnitt aufweisen, der durch mehrfaches Falten des Zuschnittelements gebildet wird.

Wiederum ist es besonders vorteilhaft, wenn die Fixierung der Profilabschnitte des Zuschnittelements ohne Klebstoff durch Eingriff von formschlüssigen Fixierelementen, insbesondere Schwalbenschwanzfixierungen, erfolgt.

Um die Befestigung des zu transportierenden Fahrrads an dem Ständerelement zu erleichtern, sollte das Halteelement bevorzugt lösbar am Ständerelement befestigbar sein.

Um Beschädigungen der Transportvorrichtung durch Feuchtigkeit vorzubeugen, ist es vorteilhaft, wenn die Umhüllung und/oder das Ständerelement aus einem wasserabweisenden Material, insbesondere aus Wellpappe mit einer wasserabweisenden Außendecke, hergestellt sind.

Um das Handling der Transportvorrichtung nach der Einbringung des Zweirads in die Umhüllung zu verbessern, ist es vorteilhaft, wenn die Umhüllung zumindest eine, insbesondere zwei oder vier oder mehr, Grifflöcher aufweist.

Die Grifflöcher selbst sollten dabei bevorzugt Verstärkungselemente aufweisen, beispielsweise einen Verstärkungsfaden, um einem Ausreißen des Pappe- oder Kartonwerkstoffs im Bereich der Grifflöcher vorzubeugen.

Eine Ausführungsform der Erfindung ist in den Zeichnungen schematisiert dargestellt und wird nachfolgend beispielhaft erläutert.

Es zeigen:
- **Fig. 1**: eine erfindungsgemäße Transportvorrichtung im geöffneten Zu-stand in perspektivischer seitlicher Ansicht;
- **Fig. 2**: das Ständerelement der Transportvorrichtung gemäß Fig. 1 in perspektivischer seitlicher Ansicht;
- **Fig. 3**: das Ständerelement gemäß Fig. 2 in perspektivischer Ansicht von oben;
- **Fig. 4**: die Transportvorrichtung gemäß Fig. 1 beim Aufstecken der Umhüllung auf das Ständerelement in perspektivischer seitli-cher Ansicht;
- **Fig. 5**: die Transportvorrichtung gemäß Fig. 1 im geschlossenen Zu-stand in perspektivischer Ansicht;
- **Fig. 6**: eine zweite Ausführungsform einer erfindungsgemäßen Trans-portvorrichtung im geöffneten Zustand in perspektivischer seit-licher Ansicht;
- **Fig. 7**: das Ständerelement der Transportvorrichtung gemäß Fig. 6 oh-ne Halteelement in perspektivischer seitlicher Ansicht;
- **Fig. 8**: das Halteelement des Ständerelements gemäß Fig. 7 in perspek-tivischer Ansicht von oben.

**Fig. 1** zeigt eine erfindungsgemäße Transportvorrichtung 01 im geöffneten Zustand in perspektivischer seitlicher Ansicht. Die Transportvorrichtung 01 umfasst eine Umhüllung 02 und ein Ständerelement 03. Sowohl Umhüllung 02 als auch Ständerelement 03 sind aus Pappe- oder Kartonwerkstoff hergestellt.

Das Ständerelement 03 ermöglicht die Positionierung eines Zweirads, insbesondere eines E-Bikes, in einer aufrechten Standposition außerhalb der Umhüllung 02. Sobald das Zweirad in aufrechter Standposition an dem Ständerelement 03 fixiert ist, kann die Umhüllung 02 von oben auf das Zweirad aufgesteckt werden, wobei das Ständerelement 03 zuletzt den Boden der Umhüllung 02 bildet und auf diese Weise die Umhüllung 02 verschließt. Die Umhüllung 02 selbst besteht aus zwei Längswandteilen 04 und 05 und drei Querwandteilen 06, 07 und 08. Auf der zum Boden weisenden Seite weist die Umhüllung 02 eine Ausnehmung 09 auf, durch die das an dem Schienenelement 03 fixierte Zweirad in die Umhüllung 02 eingebracht werden kann.

Das Ständerelement 03 umfasst vier Stecklaschen 10, deren freie Enden in Befestigungsschlitze 11 an der Umhüllung 02 eingesteckt werden können, um auf diese Weise das Schienenelement 03 in der die Ausnehmung 09 verschließenden Position zu fixieren.

**Fig. 2** zeigt das Ständerelement 03 in perspektivischer Ansicht von oben. Auf der zum Zweirad weisenden Innenseite des Ständerelements 03 ist eine Schiene 12 vorgesehen, in der die Laufräder des zu verpackenden Zweirads in mittiger Position seitlich geführt werden können. An den beiden Enden der Schiene 12 sind zwei Schließelemente 13 bzw. 14 vorgesehen. Diese Schließelemente 13 bzw. 14 können nach vorne bzw. nach hinten abgeklappt werden, um auf diese Weise die Schiene 12 nach vorne hin bzw. nach hinten hin zu öffnen, um dadurch das Aufschieben der Laufräder in die Schiene 12 zu ermöglichen. Anschließend werden die Schließelemente 13 und 14 wieder nach oben geklappt und fixieren dadurch das Zweirad in der gewünschten aufrechten Standposition. Die beiden Schließelemente 13 und 14 sind dabei einstückig mit dem Karton verbunden, der das Ständerelement 03 bildet.

**Fig. 3** zeigt das Ständerelement 03 in perspektivischer Ansicht von oben. Man erkennt, dass die Schiene 12 aus zwei parallel zueinander verlaufenden Profilabschnitten 15 und 16 und einem die Profilabschnitte 15 und 16 verbindenden Verbindungsabschnitt 17 gebildet ist. Die Profilabschnitte 15 und 16 weisen einen rechteckigen Hohlquerschnitt auf und werden durch mehrfaches Falten des das Schienenelement 03 bildenden Zuschnittelements gebildet. Zur Fixierung der Profilabschnitte 15 und 16 bzw. der Schließelemente 13 und 14 sind formschlüssige Fixierelemente 18 vorhanden, die durch entsprechendes Umknicken der Fixierelemente formschlüssig in Eingriff gebracht werden können. Zur zusätzlichen Fixierung des Zweirads in der aufrechten Standposition ist an dem Ständerelement 03 zusätzlich ein Halteelement 19 befestigbar, das an der zum hinteren Laufrad weisenden Seite des vorderen Laufrads zum Eingriff kommt und dadurch das vordere Laufrad und die Gabel des Zweirads in der Mittelposition fixiert.

**Fig. 4** zeigt die Transportvorrichtung 01 während des Verschließens der Umhüllung 02. Das in der Transportvorrichtung 01 zu transportierende Zweirad ist dabei in Fig. 4 nicht dargestellt. Beim Verschließen der Umhüllung 02 wird dieses von oben auf das Ständerelement 03 aufgesteckt, wobei das im Ständerelement 03 in aufrechter Standposition fixierte Zweirad durch die Ausnehmung 09 in die Umhüllung 02 geschoben wird. Zum verbesserten Handling der Umhüllung 02 weist diese vier Grifflöcher 20 auf, die mit Verstärkungselementen verstärkt sind.

**Fig. 5** zeigt die Transportvorrichtung 01 im versandfertigen Zustand. Durch Anbringung der Stecklaschen 10 in den Befestigungsschlitzen 11 wird das Ständerelement 03 sicher mit der Umhüllung 02 verbunden, ohne dass dazu Klebestreifen angebracht werden müssen.

**Fig. 6** zeigt eine zweite Ausführungsform 21 einer erfindungsgemäßen Transportvorrichtung im geöffneten Zustand in perspektivischer seitlicher Ansicht. Die Transportvorrichtung 21 umfasst wiederum eine Umhüllung 22 und ein Ständerelement 23. Sowohl Umhüllung 22 als auch Ständerelement 23 sind aus Pappe- oder Kartonwerkstoff hergestellt. Das Ständerelement 23 ermöglicht die Positionierung eines Zweirads, insbesondere eines E-Bikes, in einer aufrechten Standposition außerhalb der Umhüllung 22. Sobald das Zweirad in aufrechter Standposition an dem Ständerelement 23 fixiert ist, kann die Umhüllung 22 von oben auf das Zweirad aufgesteckt werden, wobei das Ständerelement 23 zuletzt den Boden der Umhüllung 22 bildet und auf diese Weise die Umhüllung 22 verschließt.

Zur Fixierung des Zweirads in der aufrechten Standposition ist an dem Ständerelement 23 zusätzlich ein Halteelement 24 lösbar befestigbar. Das Halteelement 24 kommt an der Gabel des zu transportierenden Fahrrades zum Eingriff, wobei das vordere Laufrad von der Gabel demontiert wird. Das demontierte vordere Laufrad wird separat in der Transportvorrichtung 21 fixiert. Im Ergebnis weist das Fahrrad durch die Demontage des Vorderrades in der Transportvorrichtung 21 eine geringere Länge auf, so dass auch die Transportvorrichtung 21 selbst entsprechend kürzer gestaltet werden kann.

**Fig. 7** zeigt das Ständerelement 23 der Transportvorrichtung 21 nach Entfernung des Halteelements 24. Zur Befestigung des Halteelements 24 am Ständerelement 23 dienen Befestigungsschlitze 25, in die das Halteelement 24 eingesteckt wird, sobald es an der Gabel des zu transportierenden Fahrrades befestigt ist.

**Fig. 8** zeigt das Halteelement 24 vor der Montage am Ständerelement 23. Die Gabel des zu transportierenden Fahrrades kann mit einer nicht dargestellten Achse am Halteelement 24 befestigt werden, indem die Achse durch Ausnehmungen 26 durchgesteckt wird.

## Patentansprüche

1. Transportvorrichtung (01, 21), geeignet für ein Zweirad oder ein teilweise zerlegtes Zweirad, mit einer Umhüllung (02, 22) zum Schutz des Zweirads zum Zwecke des Transports bestehend aus mehreren Wandteilen, nämlich einem ersten und einem zweiten Längswandteil (04, 05), deren Größe im Wesentlichen an die des zu transportierenden Zweirades anpassbar ist, und vier in der Breite schmäleren Querwandteilen (06, 07, 08) geeignet entsprechend der Breite des Zweirades, wobei die Wandungen der Umhüllung (02, 22) aus einem formstabilen Pappe- und/oder Kartonwerkstoff bestehen, wobei die Transportvorrichtung (01, 21) ein Ständerelement (03, 23) aufweist, **dadurch gekennzeichnet, dass** die Transportvorrichtung ein Halteelement (19, 24) umfasst, wobei an dem Ständerelement (03, 23) und an dem Halteelement (19, 24) das Zweirad außerhalb der Transportvorrichtung (01, 21) in einer aufrechten Standposition gehalten werden kann, wobei das Halteelement (19, 24) an der zum hinteren Laufrad weisenden Seite des vorderen Laufrads des Zweirads und/oder an der Gabel des Zweirads zum Eingriff bringbar ist und an zumindest drei Seiten des vorderen Laufrads und/oder der Gabel zur Anlage bringbar ist, und wobei das Ständerelement (03, 23) und das Halteelement (19, 24) zusammen mit dem Zweirad in aufrechter Standposition in die Umhüllung (02, 22) einbringbar sind.

2. Transportvorrichtung nach Anspruch 1,
**dadurch gekennzeichnet,**
**dass** das den Boden der Transportvorrichtung (01, 21) bildende Querwandteil der Umhüllung von der Außenseite des Ständerelements (03, 23) gebildet wird, wobei die Umhüllung (02, 22) auf der zum Boden weisenden Seite eine Ausnehmung (09) aufweist, durch die das Zweirad in aufrechter Standposition in die Umhüllung (02, 22) einbringbar ist.

3. Transportvorrichtung nach Anspruch 2,
**dadurch gekennzeichnet,**
**dass** an dem Ständerelement (03, 23), das den Boden der Transportvorrichtung (01, 21) bildet, Stecklaschen (10) oder deckungsgleiche Ausnehmungen vorgesehen sind, wobei das Ständerelement (03, 23) durch Einstecken der Stecklaschen (10) in die Ausnehmungen (09) an der Umhüllung (02, 22) oder durch Fixieren von Klemmverschlüssen in den deckungsgleichen Ausnehmungen fixierbar ist.

4. Transportvorrichtung nach einem der Ansprüche 1 bis 3,
**dadurch gekennzeichnet,**
**dass** auf der zum Zweirad weisenden Innenseite des Ständerelements (03, 23) eine Schiene (12) gebildet ist, in der das vordere Laufrad und/oder das hintere Laufrad des Zweirads seitlich führbar sind.

5. Transportvorrichtung nach Anspruch 4,
**dadurch gekennzeichnet,**
**dass** die Schiene (12) an zumindest einem Ende offen ist, wobei die Laufräder des Zweirads durch das offene Ende in die Schiene (12) gerollt werden können.

6. Transportvorrichtung nach Anspruch 5,
**dadurch gekennzeichnet,**
**dass** das offene Ende der Schiene (12) mit einem Schließelement (13, 14) verschlossen werden kann, um die Laufräder des Zweirads in der Schiene (12) zu fixieren.

7. Transportvorrichtung nach einem der Ansprüche 4 bis 6,
**dadurch gekennzeichnet,**
**dass** das Ständerelement (03, 23) mit der Schiene (12) und/oder den Schließelementen (13, 14) durch Ausschneiden, Falten und Fixieren eines zusammenhängenden Zuschnittelements aus Pappe- und/oder Kartonwerkstoff hergestellt ist.

8. Transportvorrichtung nach einem der Ansprüche 4 bis 7,
**dadurch gekennzeichnet,**
**dass** die Schiene (12) am Zuschnittelement von zwei parallel zur Längsachse der Transportvorrichtung (01, 21) verlaufenden Profilabschnitten (15, 16) und einem die beiden Profilabschnitte (15, 16) verbindenden Verbindungsabschnitt (17) gebildet ist.

9. Transportvorrichtung nach Anspruch 8,
**dadurch gekennzeichnet,**
**dass** die beiden Profilabschnitte (15, 16) einen rechteckigen Hohlquerschnitt aufweisen, der durch mehrfaches Falten des Zuschnittelements gebildet ist.

10. Transportvorrichtung nach Anspruch 8 oder 9,
**dadurch gekennzeichnet,**
**dass** die Fixierung der Profilabschnitte (15, 16) des Zuschnittelements ohne Klebstoff durch Eingriff von formschlüssigen Fixierelementen (18), insbesondere Schwalbenschwanzfixierungen, erfolgt.

11. Transportvorrichtung nach einem der Ansprüche 1 bis 10,
**dadurch gekennzeichnet,**
**dass** das Halteelement (19, 24) lösbar am Ständerelement (23) befestigbar ist.

12. Transportvorrichtung nach einem der Ansprüche 1 bis 11,
**dadurch gekennzeichnet,**
**dass** die Umhüllung (02, 22) und/oder das Ständerelement (03, 23) aus einem wasserabweisenden Material, insbesondere aus Wellpappe mit einer wasserabweisenden Außendecke, hergestellt sind.

13. Transportvorrichtung nach einem der Ansprüche 1 bis 12,
**dadurch gekennzeichnet,**
**dass** die Umhüllung (02, 22) zumindest ein, insbesondere zwei oder vier oder mehr, Grifflöcher (20) aufweist.

14. Transportvorrichtung nach Anspruch 13,
**dadurch gekennzeichnet,**
**dass** an den Grifflöchern (20) ein Verstärkungselement, insbesondere ein Verstärkungsfaden, vorgesehen ist.

## Claims

1. A transport device (01, 21), suitable for a two-wheeler or a partially disassembled two-wheeler, said transport device (01, 21) having a case (02, 22) for protecting the two-wheeler for transport purposes, said case (02, 22) being composed of several wall parts, namely a first and a second longitudinal wall part (04, 05), the size of said longitudinal wall parts (04, 05) being essentially adjustable to the size of the two-wheeler to be transported, and four transversal wall parts (06, 07, 08) which are narrower in their width and suitable according to the width of the two-wheeler, the walls of the case (02, 22) consisting of a dimensionally stable paperboard material and/or cardboard material, the transport device (01, 21) having a stand element (03, 23),
**characterised in that**
the transport device comprises a holding element (19, 24), the two-wheeler being able to be held at the stand element (03, 23) and at the holding element (19, 24) in an upright standing position outside of the transport device (01, 21), the holding element (19, 24) being able to be engaged with the side of the front running wheel of the two-wheeler facing the rear running wheel and/or with the fork of the two-wheeler and being able to be brought into contact with at least three sides of the front running wheel and/or the fork, and the stand element (03, 23) and the holding element (19, 24) together with the two-wheeler being insertable into the case (02, 22) in an upright standing position.

2. The transport device according to claim 1,
**characterised in that**
the transversal wall part of the case forming the bottom of the transport device (01, 21) is realised by the outside of the stand element (03, 23), the case (02, 22) having a recess (09) on the side facing the bottom, the two-wheeler being insertable into the case (02, 22) through said recess (09) in an upright standing position.

3. The transport device according to claim 2,
**characterised in that**
inserting tabs (10) or congruent recesses are provided at the stand element (03, 23) which forms the bottom of the transport device (01, 21), the stand element (03, 23) being fixable by inserting the inserting tabs (10) into the recesses (09) at the case (02, 22) or by fixing clamping locks in the congruent recesses.

4. The transport device according to any one of claims 1 to 3,
**characterised in that**
a rail (12), in which the front running wheel and/or the rear running wheel of the two-wheeler is/are laterally guidable, is realised on the inside of the stand element (03, 23) facing the two-wheeler.

5. The transport device according to claim 4,
**characterised in that**
the rail (12) is open at least at one end, the running wheels of the two-wheeler being rollable into the rail (12) through the open end.

6. The transport device according to claim 5,
**characterised in that**
the open end of the rail (12) is closable by means of a closing element (13, 14) in order to fix the running wheels of the two-wheeler in the rail (12).

7. The transport device according to any one of claims 4 to 6,
**characterised in that**
the stand element (03, 23) having the rail (12) and/or the closing elements (13, 14) is made by cutting out, folding and fixing a continuous cutout element made of paperboard material and/or cardboard material.

8. The transport device according to any one of claims 4 to 7,
**characterised in that**
the rail (12) at the cutout element is realised by two profile sections (15, 16) running parallel to the longitudinal axis of the transport device (01, 21) and by a connecting section (17) connecting the two profile sections (15, 16).

9. The transport device according to claim 8,
**characterised in that**
the two profile sections (15, 16) have a rectangular hollow section which is realised by folding the cutout element several times.

10. The transport device according to claim 8 or 9,
**characterised in that**
the profile sections (15, 16) of the cutout element are fixed without adhesive by the engagement of positively locking fixing elements (18), in particular dovetail fixations.

11. The transport device according to any one of claims 1 to 10,
**characterised in that**
the holding element (19, 24) is able to be detachably fixed at the stand element (23).

12. The transport device according to any one of claims 1 to 11,
**characterised in that**
the case (02, 22) and/or the stand element (03, 23) is/are made of a water-repellent material, in particular of corrugated board having a water-repellent outside cover.

13. The transport device according to any one of claims 1 to 12,
**characterised in that**
the case (02, 33) has at least one, in particular two or four or more, grip hole(s) (20).

14. The transport device according to claim 13,
**characterised in that**
a reinforcing element, in particular a reinforcing thread, is provided at the grip holes (20).

## Revendications

1. Dispositif de transport (01, 21), apte à être utilisé pour un deux-roues ou un deux-roues partiellement démonté, ledit dispositif de transport (01, 21) ayant une enveloppe (02, 22) pour protéger le deux-roues à des fins de transport, ladite enveloppe (02, 22) étant composée de plusieurs parties de paroi, à savoir d'une première et d'une deuxième partie de paroi (04, 05) longitudinale, la taille desdites parties de paroi (04, 05) longitudinales étant essentiellement ajustable à la taille du deux-roues à transporter, et de quatre parties de paroi (06, 07, 08) transversales qui sont plus étroites dans leur largueur et adaptées selon la largueur du deux-roues, les parois de l'enveloppe (02, 22) consistant en un matériau en carton indéformable,
le dispositif de transport (01, 21) ayant un élément de support (03, 23), **caractérisé en ce que** le dispositif de transport comprend un élément de retenue (19, 24), le deux-roues étant capable d'être retenu sur l'élément de support (03, 23) et sur l'élément de retenue (19, 24) dans une position debout et droite à l'extérieur du dispositif de transport (01, 21), l'élément de retenue (19, 24) étant capable de venir en prise avec le côté de la roue de roulement avant du deux-roues qui fait face à la roue de roulement arrière et/ou avec la fourche du deux-roues et/ou étant capable de venir en contact avec au moins trois côtés de la roue de roulement avant et/ou de la fourche, et l'élément de support (03, 23) et l'élément de retenue (19, 24) conjointement avec le deux-roues étant insérables dans l'enveloppe (02, 22) dans une position debout et droite.

2. Dispositif de transport selon la revendication 1,
**caractérisé en ce que**
la partie de paroi transversale de l'enveloppe constituant le fond du dispositif de transport (01, 21) est réalisée par le côté extérieur de l'élément de support (03, 23), l'enveloppe (02, 22) ayant un évidement (09) sur le côté qui fait face au fond, le deux-roues étant insérable dans l'enveloppe (02, 22) à travers ledit évidement (09) dans une position debout et droite.

3. Dispositif de transport selon la revendication 2,
**caractérisé en ce que**
des pattes d'insertion (10) ou des évidements congruents sont prévu(e)s sur l'élément de support (03, 23) qui constitue le fond du dispositif de transport (01, 21), l'élément de support (03, 23) étant capable d'être fixé par l'insertion des pattes d'insertion (10) dans les évidements (09) sur l'enveloppe (02, 22) ou par la fixation de fermetures de blocage dans les évidements congruents.

4. Dispositif de transport selon l'une quelconque des revendications 1 à 3,
**caractérisé en ce**
**qu'**un rail (12), dans lequel la roue de roulement avant et/ou la roue de roulement arrière du deux-roues est/sont capable(s) d'être guidé(es) latéralement, est réalisé sur le côté intérieur de l'élément de support (03, 23) qui fait face au deux-roues.

5. Dispositif de transport selon la revendication 4,
**caractérisé en ce que**
le rail (12) est ouvert à au moins une extrémité, les roues de roulement du deux-roues étant capables d'être roulées dans le rail (12) à travers l'extrémité ouverte.

6. Dispositif de transport selon la revendication 5,
**caractérisé en ce que**
l'extrémité ouverte du rail (12) est capable d'être fermée au moyen d'un élément de fermeture (13, 14) pour fixer les roues de roulement du deux-roues dans le rail (12).

7. Dispositif de transport selon l'une quelconque des revendications 4 à 6,
**caractérisé en ce que**
l'élément de support (03, 23) ayant le rail (12) et/ou les éléments de fermeture (13, 14) est fait par le découpage, le pliage et la fixation d'un élément de découpe cohérent qui est en un matériau en carton.

8. Dispositif de transport selon l'une quelconque des revendications 4 à 7,
**caractérisé en ce que**
le rail (12) sur l'élément de découpe est réalisé par deux sections profilées (15, 16) qui s'étendent parallèlement à l'axe longitudinal du dispositif de transport (01, 21) et par une section de liaison (17) qui relie les deux sections profilées (15, 16).

9. Dispositif de transport selon la revendication 8,
**caractérisé en ce que**
les deux sections profilées (15, 16) ont un profilé creux rectangulaire qui est réalisé en pliant l'élément de découpe plusieurs fois.

10. Dispositif de transport selon la revendication 8 ou 9,
**caractérisé en ce que**
les sections profilées (15, 16) de l'élément de découpe sont fixées sans adhésif par la prise d'éléments de fixation (18) à engagement positif, notamment des fixations à queue d'aronde.

11. Dispositif de transport selon l'une quelconque des revendications 1 à 10,
**caractérisé en ce que**
l'élément de retenue (19, 24) est capable d'être fixé de manière amovible sur l'élément de support (23).

12. Dispositif de transport selon l'une quelconque des revendications 1 à 11,
**caractérisé en ce que**
l'enveloppe (02, 22) et/ou l'élément de support (03, 23) est fait(e)/sont faits d'un matériau hydrofuge, notamment d'un carton ondulé ayant une couverture extérieure hydrofuge.

13. Dispositif de transport selon l'une quelconque des revendications 1 à 12,
**caractérisé en ce que**
l'enveloppe (02, 22) a au moins un, notamment deux ou quatre ou plus, trou(s) de préhension (20).

14. Dispositif de transport selon la revendication 13,
**caractérisé en ce**
**qu'**un élément de renfort, notamment un fil de renfort, est prévu sur les trous de préhension (20).
